# EUROPÄISCHE PATENTSCHRIFT

(11) **EP 3 891 435 B1**
(45) Veröffentlichungstag und Bekanntmachung des Hinweises auf die Patenterteilung: **23.07.2025**
(21) Anmeldenummer: 19813478.5
(22) Anmeldetag: 29.11.2019
(51) Int. Cl.: F23G 5/30, F23G 7/00, F23G 7/06

(54) **VERFAHREN ZUR BRÜDENVERWERTUNG UND BRÜDENVERWERTUNGSSYSTEM**
METHOD FOR UTILISING VAPOURS AND VAPOUR UTILISATION SYSTEM
PROCÉDÉ D'UTILISATION DE FUMÉES ET SYSTÈME D'UTILISATION DE FUMÉES

(30) Priorität: 05.12.2018 DE 102018131058
(43) Veröffentlichungstag der Anmeldung: 13.10.2021
(73) Patentinhaber: Standardkessel Baumgarte GmbH, 33647 Bielefeld (DE)
(72) Erfinder: GRÜNER, Gerald, 33649 Bielefeld (DE)
(74) Vertreter: Beckord & Niedlich Patentanwälte PartG mbB
(86) Internationale Anmeldenummer: PCT/EP2019/083088
(87) Internationale Veröffentlichungsnummer: WO 2020/114906

(56) Entgegenhaltungen:
- EP-A1- 0 883 778
- EP-A1- 3 275 845
- EP-A2- 0 832 856
- EP-B1- 0 883 778
- DE-A1- 102016 213 954
- DE-C- 967 629

## Beschreibung

Die Erfindung betrifft ein Verfahren zur Verwertung von Brüden, wobei die Brüden in ein Rauchgas eingebracht werden, welches bei einer Verbrennung eines Brennstoffs in einem Verbrennungssystem erhalten wird. Weiterhin betrifft die Erfindung ein Brüdenverwertungssystem und eine Verwertungsanlage.

Brüden sind mit Wasserdampf gesättigte Gase und/oder Luft, die beim Trocknen von Feststoffen entstehen. Beispielsweise entstehen Brüden bei der Trocknung von Klärschlamm oder Industrieschlamm.

Die Verwertung oder Entsorgung von Brüden ist oft aufwändig und kostenintensiv. In am Markt befindlichen Verfahren werden Brüden häufig über Kondensatoren geführt und kondensiert, wobei die freiwerdende Energie im günstigsten Fall zumindest teilweise für ein Fernwärmenetz genutzt werden kann. Das entstandene Brüdenkondensat wird dann meist (wieder) in eine Kläranlage zugeführt, beziehungsweise in der Selbigen entsorgt. Allerdings müssen Anlagen, die Brüden auf die oben erläuterte Art verwerten, über eine Kläranlage und/oder ein Fernwärmenetz verfügen. Somit ist die Frage der Brüdenverwertung oft ein entscheidender Punkt bei einer (geplanten) Projektrealisierung, insbesondere wenn das anfallende Brüdenkondensat nicht vor Ort entsorgt/verwendet werden kann und teuer zu einer Verwertung transportiert werden muss.

Eine Verwertungsmöglichkeit der eingangs genannten Art wird z. B. in der EP 3 275 845 A1 beschrieben. In dem dort erläuterten Verfahren werden (ammoniakhaltige) Brüden aus einer Klärschlammtrocknung sowohl in die Wirbelschicht als auch in das Rauchgas einer Wirbelschichtverbrennung eingeleitet bzw. eingedüst, in der der getrocknete Klärschlamm verbrannt wird. Nachteilig an diesem Verfahren ist, dass die Brüden bei einer genannten Brüden-Einbringtemperatur von bevorzugt 300 °C bis 320 °C nur in relativ geringen Mengen/Volumen verwertet werden können, da sonst die Temperatur in der Verbrennungsanlage zu weit herabgesenkt würde. Um dennoch die gesamte anfallende Brüdenmenge verwerten zu können, wird bei der dort beschriebenen Anlage ein mehrstufiges System benötigt, bei dem mehrere (mindestens zwei) Brüdeneinbringvorrichtungen in das Verbrennungssystem benötigt werden, was das Verfahren aufwändiger macht. EP 0 883 778 B1 offenbart ein Verfahren und eine korrespondierende Vorrichtung zur Verwertung von Brüden. Diese fallen bei der Trocknung von Klärschlamm an. Die Brüden werden in ein Rauchgas eingebracht, welches bei einer Verbrennung des Klärschlamms in einem Verbrennungssystem erhalten wird. Die Brüden werden vor dem Einbringen in das Rauchgas erhitzt.

Es ist eine Aufgabe der vorliegenden Erfindung, ein verbessertes Verfahren zur Brüdenverwertung, sowie ein Brüdenverwertungssystem zur Verwertung von Brüden und eine Verwertungsanlage, insbesondere Klärschlammverwertungsanlage, bereitzustellen, mit denen die oben genannten Nachteile vermieden werden.

Diese Aufgabe wird durch ein Verfahren zur Verwertung von Brüden gemäß Patentanspruch 1, eine Vorrichtung zur Brüdenverwertung gemäß Patentanspruch 13, sowie eine Verwertungsanlage nach Patentanspruch 15 gelöst.

Bei dem erfindungsgemäßen Verfahren zur Verwertung von Brüden bzw. Trocknungsbrüden, welche bei der Trocknung eines Feststoffs erhalten werden, werden wie eingangs erwähnt die Brüden in ein Rauchgas eingebracht, welches bei einer Verbrennung eines Brennstoffs in einem Verbrennungssystem erhalten wird.

Der Feststoff kann, wie erwähnt, vorzugsweise ein Klärschlamm sein. Grundsätzlich ist aber jeder Feststoff oder Schlamm, bei dessen Trocknung Brüden entstehen, geeignet zur Durchführung des Verfahrens. Der Begriff Rauchgas bezeichnet hier - wie üblich - eine Dispersion aus festen und/oder flüssigen Schwebeteilchen in einem Gas, welches aus einem Verbrennungsprozess eines Brennstoffs gewonnen wird.

Der Brennstoff ist im Rahmen der Erfindung bevorzugt ein fester Brennstoff, es können aber auch flüssige und/oder gasförmige Brennstoffe verwendet werden, insbesondere auch ein Gemisch von Brennstoffen. Beispielsweise könnten Kohle, Erdgas oder bevorzugt andere für eine thermische Verwertung geeignete Stoffe verwendet werden. Ganz besonders bevorzugt wird aber wie bei dem zuvor genannten Stand der Technik der getrocknete Feststoff oder Schlamm selber, also ein Trockenschlamm, welcher aus dem Feststoff oder Schlamm, insbesondere Klärschlamm, beim Trocknen gewonnen wird, als Brennstoff verwendet.

Anders als bei dem zuvor beschriebenen Verfahren nach dem Stand der Technik werden aber nun erfindungsgemäß die Brüden zum Einbringen in das Rauchgas auf eine Brüden-Einbringtemperatur von zumindest 500 °C erhitzt, d.h. es wird in einem erheblich höheren Brüdeneinbringtemperaturbereich als beim Stand der Technik gearbeitet, wie später noch erläutert wird.

Als "Brüden-Einbringtemperatur" wird im Rahmen der Erfindung die Temperatur der Brüden bezeichnet, die die Brüden während und/oder kurz vor ihrer Einbringung in das Rauchgas aufweisen. Genauere Erläuterungen zur Brüden-Einbringtemperatur folgen später.

Überraschenderweise hat sich gezeigt, dass die Brüden bei einer Brüden-Einbringtemperatur von mehr als 350 °C je nach konkreter Ausgestaltung und Prozessführung bis zu 100% rückstandsfrei in eine Verbrennungsanlage eingebracht werden können, ohne dass sich die Temperatur des Rauchgases zu stark absenkt. Dies ist verfahrenstechnisch von großer Relevanz, da das Rauchgas üblicherweise auf eine (Rauchgas-)Temperatur von mind. 850 °C (für 2 Sekunden) erhitzt werden sollte, um die Schadstoffbelastung im Rauchgas ausreichend zu reduzieren. Dabei können die auf mehr als 350 °C erhitzten Brüden direkt in das Rauchgas eingebracht werden.

Da bei dem erfindungsgemäßen Verfahren die Brüden vollständig verwertet werden können und keine Kondensate anfallen, die später (kosten-)aufwändig über beispielsweise externe Reinigungsanlagen, Klärwerke oder vergleichbare Entsorgungswege entsorgt werden müssten, kann das erfindungsgemäße Verfahren auch in Anlagen genutzt werden, die weder über eine Kläranlage verfügen, noch an ein Fernwärmenetz angeschlossen sind. Das erfindungsgemäße Verfahren zur Brüdenverwertung kann erheblich flexibler eingesetzt werden als bisher aus dem Stand der Technik bekannte Verfahren.

Insbesondere kann ein Verbrennungssystem wie z. B. eine Klärschlamm-Monoverbrennungsanlage bei der vollständigen Verwertung der anfallenden Brüden abwasserfrei betrieben werden. Bei einem solchen abwasserfreien Betrieb kann standortunabhängig gearbeitet werden, das heißt, es ist nicht zwingend erforderlich, dass eine Kläranlage in der unmittelbaren Nähe der Verbrennungsanlage angesiedelt ist, um die Selbige betreiben zu können.

Aufgrund der höheren Brüden-Einbringtemperatur reicht eine Einbringung von Brüden in das Rauchgas an einer geeigneten Stelle aus, d. h. es ist - anders als beim o.g. Stand der Technik - kein mehrstufiges System erforderlich, um die Brüden an unterschiedlichen Stellen in das Verbrennungssystem einzubringen. Das erfindungsgemäße System ist insgesamt relativ kostengünstig.

Ein erfindungsgemäßes Brüdenverwertungssystem zur Verwertung von Brüden, welche bei der Trocknung eines Feststoffs erhalten werden, umfasst zunächst ein Verbrennungssystem zur Verbrennung eines Brennstoffs. Ein Verbrennungssystem umfasst im Rahmen der Erfindung eine Anlage zur Verbrennung bzw. Verwertung eines Brennstoffs, wobei das Verbrennungssystem vorzugsweise eine Wirbelschichtverbrennungsanlage, eine Rostfeuerung oder ein Drehrohrofen sein kann.

Des Weiteren umfasst das Brüdenverwertungssystem eine Brüdeneinbringvorrichtung, um die Brüden in ein bei der Verbrennung des Brennstoffs entstehendes Rauchgas einzubringen. Eine Brüdeneinbringvorrichtung kann im Rahmen der Erfindung zumindest ein Brüdenleitungssystem und gegebenenfalls zumindest eine daran angeschlossene Düse im Verbrennungssystem umfassen, um die Brüden in das Rauchgas einzuleiten, wobei die Brüden vorzugsweise vollumfänglich in das Rauchgas eingebracht werden.

Zusätzlich umfasst das Brüdenverwertungssystem eine Brüdenerhitzungseinrichtung, um die Brüden zum bzw. vor dem Einbringen in das Rauchgas auf eine Brüden-Einbringtemperatur von zumindest 500 °C zu erhitzen.

Eine Brüdenerhitzungseinrichtung umfasst im Rahmen der Erfindung zumindest eine Wärmetauschvorrichtung, wobei die Wärmetauscher vorzugsweise mehrstufig angeordnet sind. Genauere Ausführungen zu möglichen Ausbildungen solcher Wärmetauschvorrichtungen, sowie mögliche Heizmedien werden noch genauer ausgeführt. Die Brüdenerhitzungseinrichtung kann zum Beispiel Teil der Brüdeneinbringvorrichtung sein, in der - wie später noch an Beispielen gezeigt wird - Wärmetauscher oder dergleichen in dem Brüdenleitungssystem zwischengeschaltet sind.

Vorteilhafterweise werden bei dem erfindungsgemäßen Verfahren und der erfindungsgemäßen Vorrichtung bzw. dem Brüdenverwertungssystem zur Verwertung von Brüden, die (thermische) Energie, die zur Erhitzung der Brüden erforderlich ist aus dem gleichen System genutzt, dem die Brüden letztendlich wieder zugeführt werden. Somit kann ein Großteil der Energie durch ein "Wärmeverschiebesystem" wieder zurückgewonnen werden. Das Wärmeverschiebesystem wird - wie später noch ausführlich erläutert - durch zumindest einen, aber bevorzugt mehrere hintereinander- und/oder parallelgeschaltete, Wärmetauscher realisiert.

Eine erfindungsgemäße Verwertungsanlage bzw. Schlammverwertungsanlage weist zumindest einen Trockner für den Feststoff und ein zuvor beschriebenes erfindungsgemäßes Brüdenverwertungssystem auf. Der Trockner kann an die Brüdeneinbringvorrichtung des Brüdenverwertungssystems angeschlossen sein, um die Brüden aus dem Trockner abzuführen und wie zuvor beschrieben zu verwerten. Bei der Verwertungsanlage handelt es sich bevorzugt um eine Klärschlammverwertungsanlage und bei dem Trockner dementsprechend bevorzugt um einen Klärschlammtrockner.

Vorzugsweise ist der Trockner, insbesondere Klärschlammtrockner, zudem über ein Transportsystem für den getrockneten (Klär-)Schlamm (Trockenschlamm), beispielsweise Förderbänder oder dergleichen, mit einer Brennstoffbeschickungseinrichtung des Verbrennungssystems des Brüdenverwertungssystems verbunden, sodass der Trockenschlamm als Brennstoff verwendet werden kann, um Energie in Form von Wärme und gegebenenfalls auch, sofern geeignete Turbinen zur Verfügung stehen, von elektrischer Energie zu erzeugen. Besonders bevorzugt kann zumindest auch ein Teil der im Verbrennungssystem entstehenden Energie wiederum genutzt werden, um den Feststoff bzw. Schlamm, insbesondere Klärschlamm, im Trockner bzw. Klärschlammtrockner zu trocknen. Beispielsweise könnte im Verbrennungssystem entstehende Prozesswärme wieder dem Trockner, vorzugsweise Klärschlammtrockner, zugeführt werden.

Weitere, besonders vorteilhafte Ausgestaltungen und Weiterbildungen der Erfindung ergeben sich aus den abhängigen Ansprüchen sowie der nachfolgenden Beschreibung, wobei die unabhängigen Ansprüche einer Anspruchskategorie auch analog zu den abhängigen Ansprüchen und Ausführungsbeispielen einer anderen Anspruchskategorie weitergebildet sein können und insbesondere auch einzelne Merkmale verschiedener Ausführungsbeispiele bzw. Varianten zu neuen Ausführungsbeispielen bzw. Varianten kombiniert werden können.

Wie erwähnt ist erfindungsgemäß eine Brüden-Einbringtemperatur von zumindest 500 °C erforderlich. Vorzugsweise beträgt die Brüden-Einbringtemperatur jedoch zumindest 600 °C. Mit höheren Temperaturen können größere Brüdenmengen auf einmal in das Rauchgas eingebracht werden, ohne dessen Temperatur zu stark abzusenken.

Andererseits beträgt die Brüden-Einbringtemperatur bevorzugt höchstens 900 °C, bevorzugt höchstens 800 °C, und besonders bevorzugt höchstens 700 °C. Diese Temperaturen sind nämlich z. B. noch durch die Nutzung der Energie des zur Brüdenerhitzung verwendeten Rauchgases ohne Fremdenergie erreichbar - wie später noch genauer erläutert wird.

In einer ganz besonders bevorzugten Variante werden also die Brüden mit einer Brüden-Einbringtemperatur im Bereich von 600 °C bis 700 °C in das Rauchgas eingebracht.

Dieser Temperaturbereich der Brüden-Einbringtemperatur ist besonders bevorzugt in Monoverbrennungsanlagen, also in Verbrennungssystemen, die nur einen Brennstoff verbrennen bzw. verwerten, besonders bevorzugt in einer Monoverbrennungsanlage, die wie oben beschrieben nur den getrockneten Schlamm, insbesondere Klärschlamm, als Brennstoff nutzt. D. h. dieser Temperaturbereich bietet sich insbesondere an, wenn wie eingangs erwähnt die Verwertungsanlage bzw. Klärschlammverwertungsanlage völlig autark genutzt werden soll und sämtlicher Schlamm, insbesondere Klärschlamm, und die dabei entstehenden Brüden vollständig verwertet werden sollen.

Grundsätzlich könnten die Brüden aber gegebenenfalls zum Teil auch in einer anderen thermischen Verwertungsanlage verwertet werden, bei der andere Brennstoffe eingesetzt werden. In diesem Fall könnten niedrigere Brüden-Einbringtemperaturen, von mehr als 350 °C, z. B. zumindest 360 °C, und höchstens 600 °C bevorzugt werden. Dies bietet sich an, wenn sich die thermische Verwertungsanlage in räumlicher Nähe befindet.

Vorzugsweise werden die Brüden bei einer Rauchgastemperatur von wenigstens 900 °C und/oder höchstens 950 °C in das Rauchgas eingebracht, wobei die Rauchgastemperatur die Temperatur ist, die das Rauchgas im Mittel in dem räumlichen Bereich hat, in dem die Brüden zugeführt werden.

Die Brüden werden bevorzugt so in das Rauchgas eingebracht, dass das Rauchgas nach dem Einbringen der Brüden (noch) eine (Mischgas-)Temperatur von zumindest 850°C hat, wobei in einer besonders bevorzugten Ausführungsform diese Mischgastemperatur von zumindest 850 °C für mindestens 2 Sekunden gehalten wird. Die Mischgastemperatur beträgt bevorzugt maximal 900 °C. Die Mischgastemperatur ist die Temperatur des Rauchgases, unmittelbar nachdem die Brüden dem Rauchgas zugeführt wurden.

Prinzipiell wäre es möglich die Brüden an jeder Stelle im Rauchgasabzug in das Rauchgas einzuleiten. Um aber eine möglichst lange Verweilzeit der mit Brüden gemischten

Rauchgase bei einer bestimmten Temperatur zu erreichen, werden die Brüden bevorzugt aber direkt in einen Feuerraum des Verbrennungssystems in das Rauchgas eingebracht.

Bevorzugt werden die Brüden dabei erst nach einer zumindest teilweisen Verbrennung des Brennstoffs in das Rauchgas eingebracht, d. h. die Brüden werden bevorzugt oberhalb des eigentlichen Feuers eingebracht.

Wo genau die Einbringung im Feuerraum erfolgt, hängt jeweils von dem genutzten Verbrennungssystem ab:
Wird - wie bevorzugt - ein Wirbelschichtofen für das Verbrennungssystem genutzt, so werden die Brüden bevorzugt im Bereich eines Freiraums (üblicherweise als "Freeboard" bezeichnet) der Wirbelschicht(-verbrennung) zugeführt. Das Freeboard ist der freie Bereich oberhalb der eigentlichen Wirbelschicht bzw. dem Wirbelbett, dem der Brennstoff zugeführt wird. Dieser Bereich ist gefüllt von Rauchgas, welches dann nach oben über den Rauchgasabzug in den nächsten Zug geleitet wird. In diesem Freeboard befindet sich in vielen Fällen auch eine Sekundärluftzuführung in das Rauchgas, um noch Restpartikel im Rauchgas weit möglichst zu verbrennen.

Werden für das Verbrennungssystem beispielsweise eine Rostfeuerung oder ein Drehrohrofen genutzt, werden die Brüden bevorzugt im Feuerraum im Bereich zumindest einer Sekundärluftzuführung in das Rauchgas eingebracht.

Die Brüden können - wie bereits oben erwähnt - bevorzugt mittels thermischer Energie, welche aus der zumindest teilweisen Verbrennung des Brennstoffs in dem Verbrennungssystem erhalten wird, auf die gewünschte Brüden-Einbringtemperatur erhitzt werden.

Das Erhitzen der Brüden kann bevorzugt in einer Brüdenerhitzungseinrichtung erfolgen, die - wie eingangs bereits erwähnt - mehrstufig aufgebaut sein kann, also mehrere nachgeschaltete Wärmetauscher umfassen kann. In diesem mehrstufigen System werden die Brüden in verschiedenen, hinsichtlich des Transportwegs der Brüden einander nachgeschalteten Stufen nach und nach immer stärker erhitzt. Dies wird später noch anhand von Beispielen genauer erläutert.

Die Brüdenerhitzungseinrichtung weist vorzugsweise zumindest einen Wärmetauscher (beispielsweise als "Endstufe" in einem mehrstufigen Wärmetauscher-System) auf, der die (gegebenenfalls in anderen Stufen bereits vorerhitzten) Brüden schließlich auf die gewünschte Brüden-Einbringtemperatur von zumindest 500 °C erhitzt. Auch diese Endstufe kann wieder mehrere Teilstufen umfassen.

In einer bevorzugten Ausführungsform erfolgt das Erhitzen der Brüden zumindest teilweise, besonders bevorzugt vollständig bzw. ausschließlich, mittels des Rauchgases des Verbrennungssystems.

Hier wird also bei der Verwertung von Brüden, die (thermische) Energie, die zur Erhitzung der Brüden erforderlich ist, aus dem gleichen System genutzt, dem die Brüden letztendlich wieder zugeführt werden. Somit kann wie oben erwähnt ein Großteil der Energie durch ein Wärmeverschiebesystem wieder zurück gewonnen werden, welches zum Beispiel durch einen, aber bevorzugt mehrere Wärmetauscher, realisiert sein kann.

Dabei kann bei einer bevorzugten Variante das Rauchgas, in das die Brüden eingebracht wurden, zur Erhitzung von noch in das Rauchgas einzubringenden Brüden auf die Brüden-Einbringtemperatur genutzt werden. Das heißt, das mit den Brüden gemischte Rauchgas wird zur Erhitzung der noch einzubringenden Brüden genutzt.

Für die konkrete Realisierung der Nutzung der Energie des Rauchgases zur Erhitzung der Brüden bestehen verschiedene Möglichkeiten:
Die Erhitzung der Brüden auf die gewünschte Brüden-Einbringtemperatur kann bevorzugt zumindest teilweise direkt mittels Rauchgas des Verbrennungssystems erfolgen, also beispielsweise in einem direkten Wärmetauscher zwischen den Medien "Rauchgas" und "Brüden". Besonders bevorzugt umfasst die Brüdenerhitzungseinrichtung dementsprechend zumindest einen Wärmetauscher (beispielsweise die "Endstufe" in einem mehrstufigen Wärmetauscher-System), in welchem direkt das Rauchgas genutzt wird, um die Brüden auf die gewünschte Brüden-Einbringtemperatur zu erhitzen.

Dabei kann die Erhitzung der Brüden auf die gewünschte Brüden-Einbringtemperatur mittels des Rauchgases bei einer Rauchgastemperatur von zumindest 400 °C und/oder höchstens 980 °C erfolgen.

In einer anderen Ausführungsform erfolgt die Erhitzung der Brüden mittels Rauchgas des Verbrennungssystems zumindest teilweise indirekt über ein "Austauschmedium" als Heizmedium. Hierbei wird das Austauschmedium beispielsweise in einem ersten Wärmetauscher durch Rauchgas erhitzt, erhält also thermische Energie, und gibt die thermische Energie in einem zweiten Wärmetauscher wieder an die Brüden ab. Als Austauschmedien können beispielsweise Wasser, Dampf, Thermoöle oder Gase verwendet werden. Bevorzugt wird Wasserdampf als Austauschmedium eingesetzt. Bevorzugt erfolgt die Erhitzung des Austauschmediums mittels Rauchgas auf eine gewünschte Heiztemperatur mit einer Rauchgastemperatur von zumindest 400 °C und/oder höchstens 980 °C.

Das Erhitzen der Brüden und/oder des Austauschmediums durch Rauchgas kann zumindest teilweise außerhalb des Feuerraums erfolgen, besonders bevorzugt in einem Rauchgasabzug. D. h. die oben genannten Wärmetauscher können beispielsweise an verschiedenen Stellen im Rauchgasabzug des Verbrennungssystems angeordnet sein.

Zusätzlich oder alternativ können die Brüden zumindest teilweise auch direkt im Feuerraum einer Verbrennungsanlage erhitzt werden. In dieser Ausführungsvariante könnte zumindest eine Art "Wärmetauscher" der Brüdenerhitzungseinrichtung direkt im Feuerraum einer Verbrennungsanlage angeordnet sein. Sofern dies der Fall ist, handelt es sich hierbei bevorzugt bei einem mehrstufigen System um die oben erwähnte "Endstufe", die die Brüden schließlich auf die Brüden-Einbringtemperatur erhitzt.

Die Erfindung wird im Folgenden unter Hinweis auf die beigefügten Figuren anhand von Ausführungsbeispielen noch einmal näher erläutert. Dabei sind in den verschiedenen Figuren gleiche Komponenten mit identischen Bezugsziffern versehen. Die Figuren sind in der Regel nicht maßstäblich. Es zeigen schematisch:
Figur 1 ein Blockschaltbild einer Klärschlammverwertungsanlage mit einem Brüdenverwertungssystem gemäß einem ersten Ausführungsbeispiel der Erfindung mit einem Wirbelschichtverbrennungssystem,
Figur 2 ein Blockschaltbild einer Klärschlammverwertungsanlage mit einem Brüdenverwertungssystem gemäß einem zweiten Ausführungsbeispiel der Erfindung mit einem Rostfeuerungsverbrennungssystem,
Figur 3 ein Blockschaltbild eines Ausführungsbeispiels einer Brüdenvorwärmeranordnung einer Klärschlammverwertungsanlage gemäß den Figuren 1 oder 2.

Figur 1 zeigt ein erstes Ausführungsbeispiel einer Klärschlammverwertungsanlage 100 mit einem erfindungsgemäßen Brüdenverwertungssystem 9.

Die Klärschlammverwertungsanlage 100 umfasst hier eine Kläranlage 2, welche einen Klärschlammtrockner 1 aufweist, in dem der gewonnene Klärschlamm KS getrocknet wird. Bei dieser Trocknung entstehen Trockenschlamm TS (getrockneter Klärschlamm) und Brüden B. Es kann sich hierbei um einen üblichen Klärschlammtrockner 1 handeln. Verschiedene mögliche Aufbauten eines solchen Klärschlammtrockners 1 und die damit verbundenen Trocknungsverfahren sind dem Fachmann bekannt, sodass hier keine weitere Erläuterung erforderlich ist.

Es wird an dieser Stelle noch einmal darauf hingewiesen, dass eine Nutzung der Erfindung in einer Klärschlammverwertungsanlage nur eine besonders bevorzugte Nutzung ist und eine Nutzung auch bei der Verwertung von anderen zu trocknenden Feststoffen möglich ist. Insbesondere ist es auch nicht erforderlich, dass die Kläranlage 2 selber ein Teil der Verwertungsanlage bzw. Klärschlammverwertungsanlage 100 ist, insbesondere da in der Klärschlammverwertungsanlage ja auch kein Brüdenkondensat anfällt, welches in der Kläranlage zu entsorgen wäre. So könnte sich die Kläranlage 2 beispielsweise in räumlicher Entfernung von der Verwertungsanlage 100 befinden und der zu trocknende Klärschlamm (oder ein anderer zu trocknender Feststoff) wird der Verwertungsanlage bzw. Klärschlammverwertungsanlage 100 z. B. mit Transportfahrzeugen zugeliefert und dort dem Trockner 1 zugeführt.

Bei dem dargestellten Ausführungsbeispiel wird der Trockenschlamm TS, wie in Figur 1 schematisch angedeutet, über ein geeignetes Transportsystem, beispielsweise umfassend mehrere Transportbänder oder dergleichen, als Brennstoff TS einem Verbrennungssystem 4, bei diesem bevorzugten Ausführungsbeispiel einem Wirbelschicht-Verbrennungssystem 4, zugeführt.

In einem solchen Wirbelschicht-Verbrennungssystem 4 wird in einem unteren Bereich des Feuerraums 7 des Wirbelschicht-Verbrennungssystems 4 im Betrieb üblicherweise ein Gemisch aus Sand und Brennstoff TS (die Wirbelschicht W) durch Gaseintrag über einen Düsenboden in einem fluidisierten Zustand in der Schwebe gehalten. Der Brennstoff TS wird dabei verbrannt und der Sand kann zirkulieren. In der Wirbelschicht W entstehen üblicherweise Temperaturen von 800 °C bis 1000 °C.

Der Aufbau und die Funktionsweise eines solchen Wirbelschichtofens bzw. Wirbelschicht-Verbrennungssystems 4 sind dem Fachmann bekannt und brauchen daher ebenfalls hier nicht im Detail erläutert zu werden.

Das Verbrennungssystem 4 verfügt wie üblich über einen Anfahrbrenner 5, um die Wirbelschicht W auf ein genügend hohes Temperaturniveau zu bringen. In diese bei hoher Temperatur vorliegende fluidisierte Wirbelschicht W wird der Brennstoff TS durch eine Beschickungseinrichtung 6, hier einen Wurfbeschicker 6, eingetragen und dann in der Wirbelschicht W verbrannt.

Das Brüdenverwertungssystem 9 weist eine Brüdeneinbringvorrichtung 18 auf, mit einer an den Klärschlammtrockner 1 in geeigneter Weise angeschlossenen Brüdenleitung 17. Über diese Brüdenleitung 17 werden die Brüden B von einem Gebläse 11 des Brüdenverwertungssystems 9 angesaugt.

Im Folgenden werden die Brüden B dann in einer Brüdenerhitzungsvorrichtung 14 des Brüdenverwertungssystems 9 von einer Brüdenanfangstemperatur B_{T1} auf eine Brüden-Einbringtemperatur B_{T4} erhitzt. Diese Brüdenerhitzungsvorrichtung 14 umfasst, wie nachfolgend erläutert wird, diverse Wärmetauscher 12, 12a, 12b, 13.

Dabei werden die Brüden B zunächst in einer Brüdenvorwärmeranordnung 12 der Brüdenerhitzungsvorrichtung 14 von einer Brüdenanfangstemperatur B_{T1} von zum Beispiel ca. 100 °C auf eine Brüdenzwischentemperatur B_{T3} von zum Beispiel ca. 200 °C erhitzt.

Anschließend werden die vorgenannten Brüden B in einem Brüdeneinbringerhitzer 13 (als eine "Endstufe" 13) der Brüdenerhitzungsvorrichtung von der Brüdenzwischentemperatur B_{T3} auf eine Brüden-Einbringtemperatur B_{T4} erhitzt. Dieser Brüdeneinbringerhitzer 13 bzw. die Endstufe 13 ist so ausgebildet, dass die Brüden B eine Brüden-Einbringtemperatur B_{T4} von mehr als 350 °C erreichen, vorzugsweise eine höhere Temperatur beispielsweise von mindestens 600 °C.

In einer optionalen Variante kann zumindest ein Anteil der Brüden B auch direkt von der Brüdenvorwärmeranordnung 12 über einen Bypass 15 mit einer Brüdenzwischentemperatur von B_{T3} in das Rauchgas R eines Verbrennungssystems 4 eingebracht werden. Diese Umgehung des Brüdeneinbringerhitzers 13 ist durch ein Ventil 16 steuerbar. Eine solche Variante kann in Brüdenverwertungssystemen 9 von Vorteil sein, in denen die Brüden-Einbringtemperatur sehr exakt auf einen Sollwert geregelt werden soll, da dies durch eine Einstellung des Mischungsverhältnisses der Brüden B aus der Brüdenvorwärmeranordnung 12 und der Brüden, die die Endstufe 13 durchlaufen haben möglich ist. Hierzu können in den Leitungen geeignete Temperatursensoren angeordnet sein und die Temperatursignale werden einer Steuereinrichtung (nicht dargestellt) zugeführt, die wiederum das Ventil 16 steuert.

Zusätzlich könnte auch der Endstufe 13 ein Ventil (nicht dargestellt) zugeordnet sein, um die Brüdenmenge zu steuern, die von der Endstufe 13 aus in das Rauchgas eingebracht wird.

Insbesondere können so die Brüden B bei Bedarf, beispielsweise vorübergehend, auch mit einer (geringeren) Brüdentemperatur in das Rauchgas eingebracht werden, im Extremfall nur mit der Brüdenzwischentemperatur B_{T3}, wenn die Endstufe komplett umgangen wird.

Die auf die jeweils gewünschte Brüden-Einbringtemperatur B_{T4} erhitzten Brüden B werden wie in der Figur 1 dargestellt direkt in das Rauchgas R in das "Freeboard" 3 des Feuerraums 7 des Wirbelschichtverbrennungssystems 4 eingespeist.

Das ca. 870 °C heiße Rauchgas R wird, wie in Figur 1 gezeigt, in üblicher Weise durch einen sich oben an den Feuerraum 7 anschließenden Rauchabzug 19 aus dem Feuerraum 7 abgeführt und (hier in einem ersten Zug) über eine erste Heizfläche 21 zur Absenkung der Rauchgastemperatur geleitet. Hinter dieser ersten Heizfläche 21 beträgt die Rauchgastemperatur ca. 800 °C.

Diese Heizfläche 21 ist ein Wärmetauscher 21, in dem durch das Rauchgas R ein in der Anlage selbst erzeugter Prozessdampf überhitzt wird. Dieser Prozessdampf kann zum Beispiel in üblicher Weise einer Turbine (beispielsweise einer Hochdruckturbine) zugeführt werden, um Strom zu erzeugen. Weiterhin kann zumindest ein Teil dieses Prozessdampfes auch als Austauschmedium H zur Vorwärmung der Brüden B genutzt werden wie dies nachfolgend noch erläutert wird.

Im weiteren Verlauf wird das Rauchgas R genutzt, um die Brüden B direkt in dem Brüdeneinbringerhitzer 13 (also der Endstufe 13) in einem direkten Wärmetauscher zwischen den Medien "Rauchgas" und "Brüden" auf die gewünschte sehr hohe Brüden-Einbringtemperatur B_{T4} zu erhitzen. Hinter diesem Brüdeneinbringerhitzer 13 beträgt die Rauchgastemperatur immer noch ca. 600 °C.

Im weiteren Verlauf wird dann das Rauchgas R abermals durch eine nachgeschaltete Heizfläche 22 abgekühlt. Auch bei dieser Heizfläche 22 kann es sich um einen Wärmetauscher 22 handeln, welcher ebenfalls zum Überhitzen des in der Anlage selbst erzeugten Prozessdampfs genutzt werden kann. Dieser überhitzte Prozessdampf kann zum Beispiel dann zunächst zur weiteren Überhitzung dem bereits oben genannten Wärmetauscher 21 zugeführt werden. Je nach Temperatur kann er aber auch ebenfalls direkt einer Turbine zugeführt werden, um Strom zu erzeugen. Weiterhin kann auch zumindest ein Teil dieses Prozessdampfes als Austauschmedium H zur Vorwärmung der Brüden B genutzt werden.

Dieser zweiten Heizfläche 22 ist ihrerseits ein Verdampfer 23, in welchem aus einem Speisewasser der oben genannte Prozessdampf erzeugt wird, und dann im weiteren Verlauf des Rauchgaszugs 19 ein Economiser 24 nachgeschaltet, wobei der Economiser 24 als Speisewasservorwärmer für den Verdampfer 23 fungiert. Hinter dem Economiser 24 beträgt die Rauchgastemperatur dann nur noch ca. 130 °C bis 200 °C.

In dem vorher erläuterten Prozess wird also durch verschiedene Wärmetauscher 21, 13, 22, 23, 24 die Temperatur des Rauchgases R so weit herabgesenkt, bis das Rauchgas R schließlich in einer Rauchgasreinigungsanlage 25 gereinigt werden kann.

Nachfolgend kann abermals ein Wärmetauscher 26 zur weiteren Absenkung der Temperatur des Rauchgases R nachgeschaltet sein, wobei die in dem Rauchgas R enthaltene thermische Energie in einer Wärmesenke 27 für z. B. Fernwärme genutzt werden kann. Das Rauchgas R wird schließlich von einem Gebläse 28 in einen Kamin 29 gesaugt und verlässt letztendlich das Brüdenverwertungssystem 9.

In dieser Ausführungsform kann wie erwähnt die thermische Energie zur anfänglichen Erwärmung bzw. Vorwärmung der Brüden in der Brüdenvorwärmeranordnung 12 durch ein Austauschmedium H, in Form des mittels des Rauchgas R im Verdampfer 23 erzeugten und in weiteren Wärmetauschern 21, 22 überhitzten Prozessdampf bereitgestellt werden.

Die Brüdenvorwärmeranordnung 12 ist hier, in bevorzugter Weise, bereits mehrstufig aufgebaut. Ein einfaches schematisches Beispiel ist hierfür in Figur 3 gezeigt.

Die Erwärmung von Brüden B erfolgt hier in einem ersten Wärmetauscher 12a (erste Vorwärmestufe) von einer Brüdenanfangstemperatur B_{T1} von ca. 100 °C auf eine erste Brüdenzwischentemperatur B_{T2} von ca. 130 °C. Als Austauschmedium H kann beispielsweise der wie erwähnt mittels des Rauchgases R erzeugte Prozessdampf genutzt werden (Dampfzu- und -ableitungen sind in Figur 3 nicht dargestellt). Dabei kann der Prozessdampf beispielsweise durchaus schon in einer Turbine zur Erzeugung von elektrischer Energie genutzt worden sein. Beispielsweise könnte ein Teil des hinter der Hochdruckturbine anfallenden Mitteldruckdampfes genutzt werden, welcher dann auch wieder einer Niederdruckturbine zugeführt werden kann.

In einem nachfolgenden zweiten Wärmetauscher 12b werden die Brüden dann anschließend von dieser ersten Brüdenzwischentemperatur B_{T2} auf eine zweite, höhere Brüdenzwischentemperatur B_{T3} von ca. 200 °C erhitzt. In diesem zweiten Wärmetauscher 12b kann als Austauschmedium H beispielsweise Mitteldruckdampf genutzt werden. Beispielsweise kann es sich hierbei um den überhitzten Dampf aus dem im Verlauf des Rauchgasabzugs zuvorderst angeordneten Wärmetauschers 21 handeln.

Grundsätzlich bestehen aber die verschiedensten Möglichkeiten, mittels des Rauchgases R erzeugten und überhitzten Prozessdampf H für die Vorwärmung der Brüden B zu nutzen wobei wie bereits erwähnt auch eine geeignete Kombination mit anderen Nutzungsmöglichkeiten des Prozessdampfes, wie beispielsweise Turbinen, möglich sind. Die optimale Verschaltung bzw. Anordnung kann von den jeweiligen Gegebenheiten vor Ort abhängen.

Insofern ist noch einmal darauf hinzuweisen, dass Figur 1 nur ein Ausführungsbeispiel für ein solches Prozessschaltbild zeigt.

Figur 2 zeigt als Alternative zu dem Ausführungsbeispiel aus Figur 1 ein weiteres Ausführungsbeispiel eines Brüdenverwertungssystems 9. Im Unterschied zu Figur 1 wird der Trockenschlamm TS als Brennstoff TS hier in einem Rostfeuerungsverbrennungssystem 8 verbrannt und nicht in einem Wirbelschicht-Verbrennungssystem. In einem solchen Rostfeuerungsverbrennungssystem 8 wird der Brennstoff TS auf einem unten im Feuerraum 33 angeordneten Feuerungsrost verbrannt. Der prinzipielle Aufbau und die Verfahrensweise eines solchen Rostfeuerungsverbrennungssystems 8 sind dem Fachmann aber bekannt und brauchen daher hier ebenfalls nicht detailliert erläutert zu werden.

Das Rostfeuerungsverbrennungssystem 8 weist in üblicher Weise oberhalb des Rostes eine Brennstoffaufgabe 31 (bzw. Beschickungseinrichtung 31) sowie einen Stützbrenner 32 auf. Der Stützbrenner 32 dient dazu, den Anfahrvorgang der Verbrennung zu initiieren. Später ist eine autotherme Verbrennung des Trockenschlamms TS vorgesehen, d. h. das zur weiteren Verbrennung des Trockenschlamms TS keine externe Energiezufuhr mehr erforderlich ist.

Die Brüden B werden auch hier mit einer bestimmten Brüden-Einbringtemperatur B_{T4} von mehr als 350 °C, vorzugsweise aber mindestens 600 °C, in den Feuerraum 33 des Rostfeuerungsverbrennungssystems 8 eingebracht. Dabei erfolgt die Einbringung im Bereich der Stützbrenner 32.

Der übrige Aufbau der Klärschlammverwertungsanlage 100 ist im Übrigen genauso wie bei dem in Figur 1 dargestellten Ausführungsbeispiel. Ebenso verlaufen alle weiteren Verfahrensschritte analog zu den in Figur 1 beschriebenen Verfahrensschritten.

Bei allen oben genannten Ausführungsbeispielen ist es vorteilhaft möglich, sämtlichen anfallenden getrockneten Klärschlamm KS bzw. Trockenschlamm TS sowie sämtliche bei der Trocknung anfallende Brüden B rückstandslos zu entsorgen, sodass kein Brüdenkondensat mehr anfällt. Die gewünschte Verweilzeit des Rauchgases R von mindestens 2 s in einem Temperaturbereich von mindestens 850 °C wird problemlos eingehalten. Sämtliche Energie wird im Wesentlichen vom System selber erzeugt und Überschussenergie kann noch für andere Systeme beispielsweise zum Antreiben von Turbinen und/oder für Fernwärmenetze genutzt werden. Insbesondere kann die Energie auch zum Betrieb der Kläranlage genutzt werden.

Es wird abschließend noch einmal darauf hingewiesen, dass es sich bei den vorhergehend detailliert beschriebenen Verfahren zur Entsorgung von Brüden bzw. den beschriebenen Brüdenverwertungssystemen lediglich um Ausführungsbeispiele handelt, welche vom Fachmann in verschiedenster Weise modifiziert werden können, ohne den Bereich der Erfindung zu verlassen. So sind beispielsweise die in den jeweiligen Ausführungsbeispielen gezeigten Komponenten, wie etwa die Anzahl der in der Brüdenerhitzung verwendeten Wärmetauscher und/oder verwendete Heizmedien bzw. Austauschmedien einer Brüdenerhitzungseinrichtung untereinander beliebig austauschbar und/oder kombinierbar. Ebenso könnten an verschiedenen Stellen noch (gegebenenfalls ansteuerbare) weitere Ventile angeordnet sein und/oder es könnten auch mehr als die dort dargestellten Gebläse vorhanden sein, oder die Ventile und/oder Gebläse könnten an anderen Stellen angeordnet sein, um nur einige Beispiele zu nennen. Weiterhin schließt die Verwendung der unbestimmten Artikel "ein" bzw. "eine" nicht aus, dass die betreffenden Merkmale auch mehrfach vorhanden sein können.

### Bezugszeichenliste

1 Trockner / Klärschlammtrockner
2 Kläranlage
3 Freiraum / "Freeboard"
4 Wirbelschicht-Verbrennungssystem
5 Anfahrbrenner
6 Beschickungseinrichtung
7 Feuerraum
8 Rostfeuerungsverbrennungssystem
9 Brüdenverwertungssystem
11 Gebläse
12 Brüdenvorwärmeranordnung / Wärmetauscheranordnung
12a erster Brüdenvorwärmer / Wärmetauscher
12b zweiter Brüdenvorwärmer / Wärmetauscher
13 Brüdeneinbringerhitzer / Endstufe
14 Brüdenerhitzungseinrichtung
15 Bypass
16 Ventil
17 Brüdenleitung
18 Brüdeneinbringvorrichtung
19 Rauchabzug
21 erste Heizfläche / Wärmetauscher
22 zweite Heizfläche / Wärmetauscher
23 Verdampfer
24 Economiser
25 Rauchgasreinigungsanlage
26 Wärmetauscher
27 Wärmesenke
28 Gebläse
29 Kamin
31 Beschickungseinrichtung
32 Stützbrenner
33 Feuerraum
100 Verwertungsanlage / Klärschlammverwertungsanlage
B Brüden
B_{T1} Brüdenanfangstemperatur
B_{T2} erste Brüdenzwischentemperatur
B_{T3} zweite Brüdenzwischentemperatur
B_{T4} Brüden-Einbringtemperatur
H Austauschmedium / Heizmedium
KS Klärschlamm
R Rauchgas
TS Trockenschlamm
W Wirbelschicht / Wirbelbett

## Patentansprüche

1. Verfahren zur Verwertung von Brüden (B), welche bei der Trocknung eines Feststoffs (KS), vorzugsweise eines Klärschlamms (KS), erhalten werden,
- wobei die Brüden (B) in ein Rauchgas (R) eingebracht werden, welches bei einer Verbrennung eines Brennstoffs (TS) in einem Verbrennungssystem (4, 8) erhalten wird, und
- wobei die Brüden (B) zum Einbringen in das Rauchgas (R) auf eine Brüden-Einbringtemperatur (B_{T4}) von zumindest 500 °C erhitzt werden.

2. Verfahren nach Anspruch 1, wobei die Brüden-Einbringtemperatur (B_{T4}) zumindest 600 °C beträgt.

3. Verfahren nach Anspruch 1 oder 2, wobei die Brüden-Einbringtemperatur (B_{T4}) höchstens 900 °C, bevorzugt höchstens 800 °C, und besonders bevorzugt höchstens 700 °C, beträgt.

4. Verfahren nach einem der vorstehenden Ansprüche, wobei die Brüden (B) bei einer Rauchgastemperatur von wenigstens 900 °C und/oder höchstens 950 °C in das Rauchgas (R) eingebracht werden.

5. Verfahren nach einem der vorstehenden Ansprüche, wobei die Brüden (B) so in das Rauchgas (R) eingebracht werden, dass das Rauchgas (R) nach dem Einbringen der Brüden (B) eine Temperatur von zumindest 850 °C hat.

6. Verfahren nach einem der vorstehenden Ansprüche, wobei die Brüden (B) in einen Feuerraum (7) des Verbrennungssystems (4, 8) in das Rauchgas (R) eingebracht werden.

7. Verfahren nach einem der vorstehenden Ansprüche, wobei die Brüden (B) im Bereich eines Freiraums (3) oberhalb einer Wirbelschicht (W) und/oder im Bereich einer Sekundärluftzuführung in das Rauchgas (R) eingebracht werden.

8. Verfahren nach einem der vorstehenden Ansprüche, wobei die Brüden (B) vor der Einbringung in das Rauchgas (R) auf eine Brüden-Einbringtemperatur (B_{T4}) mittels thermischer Energie erhitzt werden, welche aus der Verbrennung des Brennstoffs (TS) in dem Verbrennungssystem (4, 8) erhalten wird,
wobei das Erhitzen der Brüden (B) bevorzugt zumindest teilweise mittels Rauchgas (R) des Verbrennungssystems (4, 8) erfolgt.

9. Verfahren nach Anspruch 8, wobei die Erhitzung der Brüden (B) zumindest teilweise direkt mittels Rauchgas (R) des Verbrennungssystems (4, 8) erfolgt.

10. Verfahren nach Anspruch 8 oder 9, wobei die Erhitzung der Brüden (B) mittels Rauchgas (R) des Verbrennungssystems (4, 8) zumindest teilweise indirekt über ein Austauschmedium (H) erfolgt.

11. Verfahren nach Anspruch 8 oder 10, wobei die Erhitzung der Brüden auf die Brüden-Einbringtemperatur (B_{T4}) und/oder des Austauschmediums (H) auf eine Heiztemperatur mittels Rauchgas (R) mit einer Rauchgastemperatur von höchstens 980 °C erfolgt.

12. Verfahren nach einem der vorstehenden Ansprüche, wobei das Erhitzen der Brüden (B) und/oder des Austauschmediums (H) zumindest teilweise außerhalb des Feuerraums (7) des Verbrennungssystems (4, 8) erfolgt.

13. Brüdenverwertungssystem (9) zur Verwertung von Brüden (B), welche bei der Trocknung eines Feststoffs (KS), vorzugsweise eines Klärschlamms (KS), erhalten werden, mit
- einem Verbrennungssystem (4, 8) zur Verbrennung eines Brennstoffs (TS),
- einer Brüdeneinbringvorrichtung (18), eingerichtet um die Brüden (B) in ein bei der Verbrennung des Brennstoffs (TS) entstehendes Rauchgas (R) einzubringen, und
- einer Brüdenerhitzungseinrichtung (14), eingerichtet um die Brüden (B) zum Einbringen in das Rauchgas (R) auf eine Brüden-Einbringtemperatur (B_{T4}) von zumindest 500 °C zu erhitzen.

14. Brüdenverwertungssystem (9) nach Anspruch 13, wobei die Brüdenerhitzungseinrichtung (14) zumindest einen Wärmetauscher (13) umfasst, in welche direkt das Rauchgas (R) genutzt wird, um die Brüden (B) auf die gewünschte Brüden-Einbringtemperatur (B_{T4}) zu erhitzen.

15. Verwertungsanlage (100), vorzugsweise Klärschlammverwertungsanlage (100), mit einem Trockner (1), bevorzugt einem Klärschlammtrockner (1), und mit einem Brüdenverwertungssystem (9) nach Anspruch 13 oder 14.

## Claims

1. Method for the utilization of vapours (B) obtained during the drying of a solid (KS), preferably a sewage sludge (KS),
- wherein the vapours (B) are introduced into a flue gas (R) which is obtained during combustion of a fuel (TS) in a combustion system (4, 8), and
- wherein the vapours (B) are heated to a vapour introduction temperature (B_{T4}) of at least 500 °C for introduction into the flue gas (R).

2. Method according to claim 1, wherein the vapour introduction temperature (B_{T4}) is at least 600 °C.

3. Method according to claim 1 or 2, wherein the vapour introduction temperature (B_{T4}) is at most 900 °C, preferably at most 800 °C, and particularly preferably at most 700 °C.

4. Method according to one of the preceding claims, wherein the vapours (B) are introduced into the flue gas (R) at a flue gas temperature of at least 900 °C and/or at most 950 °C.

5. Method according to one of the preceding claims, wherein the vapours (B) are introduced into the flue gas (R) in such a way that the flue gas (R) has a temperature of at least 850 °C after the introduction of the vapours (B).

6. Method according to one of the preceding claims, wherein the vapours (B) are introduced into the flue gas (R) in a combustion chamber (7) of the combustion system (4, 8).

7. Method according to one of the preceding claims, wherein the vapours (B) are introduced into the flue gas (R) in a region of a free board (3) above a fluidized bed (W) and/or in a region of a secondary air feed.

8. Method according to one of the preceding claims, wherein the vapours (B) are heated to a vapour introduction temperature (B_{T4}) by means of thermal energy obtained from the combustion of the fuel (TS) in the combustion system (4, 8) before the introduction into the flue gas (R),
wherein the heating of the vapours (B) preferably takes place at least partially by means of flue gas (R) of the combustion system (4, 8).

9. Method according to claim 8, wherein the heating of the vapours (B) takes place at least partially directly by means of flue gas (R) of the combustion system (4, 8).

10. Method according to claim 8 or 9, wherein the heating of the vapours (B) by means of flue gas (R) of the combustion system (4, 8) takes place at least partially indirectly via an exchange medium (H).

11. Method according to claim 8 or 10, wherein the heating of the vapours to the vapour introduction temperature (B_{T4}) and/or the exchange medium (H) to a heating temperature takes place by means of flue gas (R) with a flue gas temperature of at most 980 °C.

12. Method according to one of the preceding claims, wherein the heating of the vapours (B) and/or the exchange medium (H) takes place at least partially outside the combustion chamber (7) of the combustion system (4, 8).

13. Vapour utilization system (9) for the utilization of vapours (B) which are obtained during the drying of a solid (KS), preferably a sewage sludge (KS), with
- a combustion system (4, 8) for the combustion of a fuel (TS),
- a vapour introduction device (18) arranged to introduce the vapours (B) into a flue gas (R) produced during the combustion of the fuel (TS),
and
- a vapour heating device (14) arranged to heat the vapours (B) for introduction into the flue gas (R) to a vapour introduction temperature (B_{T4}) of at least 500 °C.

14. Vapour utilization system (9) according to claim 13, wherein the vapour heating device (14) comprises at least one heat exchanger (13) in which the flue gas (R) is directly used to heat the vapours (B) to the desired vapour introduction temperature (B_{T4}).

15. Utilization plant (100), preferably sewage sludge utilization plant (100), with a dryer (1), preferably a sewage sludge dryer (1), and with a vapour utilization system (9) according to claim 13 or 14.

## Revendications

1. Procédé de valorisation des vapeurs (B) générées lors du séchage d'une matière solide (KS), préférentiellement d'une boue d'épuration (KS),
- les vapeurs (B) étant introduites dans un gaz de fumée (R) lequel est généré lors de la combustion d'un combustible (TS) dans un système de combustion (4, 8), et
- les vapeurs (B) étant chauffées à une température d'introduction de vapeurs (B_{T4}) d'au moins à 500 °C pour être introduire dans les gaz de fumée (R).

2. Procédé selon la revendication 1, la température d'introduction de vapeurs (B_{T4}) étant d'au moins 600 °C.

3. Procédé selon les revendications 1 ou 2, la température d'introduction de vapeurs (B_{T4}) étant d'au plus 900 °C, de préférence d'au plus 800 °C et, avec une préférence particulière, d'au plus 700 °C.

4. Procédé selon l'une des revendications précédentes, les vapeurs (B) étant introduites dans les gaz de fumée (R) à une température de gaz de fumée d'au moins 900 °C et/ou d'au plus 950 °C.

5. Procédé selon l'une des revendications précédentes, les vapeurs (B) étant introduites dans les gaz de fumée (R) de manière à ce que, suite à l'introduction des vapeurs (B), les gaz de fumée (R) présentent une température d'au moins 850 °C.

6. Procédé selon l'une des revendications précédentes, les vapeurs (B) étant introduites dans les gaz de fumée (R) au sein d'une chambre de combustion (7) du système de combustion (4, 8).

7. Procédé selon l'une des revendications précédentes, les vapeurs (B) étant introduites dans les gaz de fumée (R) dans la zone d'un espace libre (3) située au-dessus d'un lit fluidisé (W) et/ou au niveau d'un organe d'alimentation en air secondaire.

8. Procédé selon l'une des revendications précédentes, les vapeurs (B) étant réchauffées, préalablement à leur introduction dans les gaz de fumée (R), à une température d'introduction de vapeurs (B_{T4}) en mettant en œuvre de l'énergie thermique produite par la combustion du combustible (TS) dans le système de combustion (4, 8),
le réchauffement des vapeurs (B) étant réalisé de préférence, au moins partiellement, au moyen de gaz de fumée (R) du système de combustion (4, 8).

9. Procédé selon la revendication 8, le réchauffement des vapeurs (B) étant réalisé, au moins partiellement, au moyen de gaz de fumée (R) du système de combustion (4, 8) lesquels sont mis en œuvre directement.

10. Procédé selon les revendications 8 ou 9, le réchauffement des vapeurs (B) au moyen de gaz de fumée (R) du système de combustion (4, 8) étant réalisé, au moins partiellement de manière indirecte à travers un milieu d'échange (H).

11. Procédé selon les revendications 8 ou 10, le réchauffement des vapeurs jusqu'à la température d'introduction de vapeurs (B_{T4}) et/ou du milieu d'échange (H) jusqu'à une température de chauffe étant réalisé au moyen de gaz de fumée (R) dont la température de gaz de fumée est d'au plus 980 °C.

12. Procédé selon l'une des revendications précédentes, le réchauffement des vapeurs (B) et/ou du milieu d'échange (H) étant réalisé, au moins partiellement, en dehors de la chambre de combustion (7) du système de combustion (4, 8).

13. Système de valorisation des vapeurs (9) permettant de valoriser les vapeurs (B) qui sont générées lors du séchage d'une matière solide (KS), préférentiellement d'une boue d'épuration (KS), comportant
- un système de combustion (4, 8) destiné à brûler un combustible (TS),
- un dispositif d'introduction de vapeurs (18), disposé de manière à permettre d'introduire les vapeurs (B) dans des gaz de fumée (R) générés lors de la combustion du combustible (TS)
et
- un dispositif de réchauffement de vapeurs (14), disposé de manière à permettre de réchauffer les vapeurs (B) à une température d'introduction de vapeurs (B_{T4}) d'au moins 500 °C, afin de les introduire dans les gaz de fumée (R).

14. Système de valorisation de vapeurs (9) selon la revendication 13, le dispositif de réchauffement de vapeurs (14) comprenant au moins un échangeur de chaleur (13) dans lequel on met en œuvre les gaz de fumée (R) de manière directe pour réchauffer les vapeurs (B) à la température d'introduction de vapeurs (B_{T4}) souhaitée.

15. Installation de valorisation (100), de préférence installation de valorisation de boues d'épuration (100), comportant un dispositif de séchage (1), s'agissant préférentiellement d'un dispositif de séchage de boues d'épuration (1), et un système de valorisation de vapeurs (9) selon les revendications 13 ou 14.
